# EUROPÄISCHE PATENTSCHRIFT

(11) **EP 4 330 528 B1**
(45) Veröffentlichungstag und Bekanntmachung des Hinweises auf die Patenterteilung: **28.01.2026**
(21) Anmeldenummer: 22753698.4
(22) Anmeldetag: 21.07.2022
(51) Int. Cl.: F02D 19/06, F02D 19/08

(54) **VERFAHREN ZUM BETREIBEN EINER BRENNKRAFTMASCHINE MIT EINEM GEMISCH AUS AMMONIAK UND DIMETHYLETHER UND BRENNKRAFTMASCHINE HIERFÜR**
METHOD FOR OPERATING AN INTERNAL COMBUSTION ENGINE WITH A MIXTURE OF AMMONIA AND DIMETHYL ETHER, AND INTERNAL COMBUSTION ENGINE THEREFOR
PROCÉDÉ POUR FAIRE FONCTIONNER UN MOTEUR À COMBUSTION INTERNE AVEC UN MÉLANGE D'AMMONIAC ET DE DIMÉTHYLÉTHER ET MOTEUR À COMBUSTION INTERNE ASSOCIÉ

(30) Priorität: 29.07.2021 DE 102021119723
(43) Veröffentlichungstag der Anmeldung: 06.03.2024
(73) Patentinhaber: Liebherr-Components Deggendorf GmbH, 94469 Deggendorf (DE)
(72) Erfinder: SEND, Patrick, 94577 Winzer (DE)
(74) Vertreter: Lorenz Seidler Gossel Part. mbB
(86) Internationale Anmeldenummer: PCT/EP2022/070482
(87) Internationale Veröffentlichungsnummer: WO 2023/006570

(56) Entgegenhaltungen:
- CN-A- 1 970 699
- GROSS CHRISTOPHER W. ET AL: "Performance characteristics of a compression-ignition engine using direct-injection ammonia-DME mixtures", FUEL, vol. 103, 1 January 2013 (2013-01-01), GB, pages 1069 - 1079, XP055976922, ISSN: 0016-2361, DOI: 10.1016/j.fuel.2012.08.026
- RYU KYUNGHYUN ET AL: "Performance characteristics of compression-ignition engine using high concentration of ammonia mixed with dimethyl ether", APPLIED ENERGY, ELSEVIER SCIENCE PUBLISHERS, GB, vol. 113, 24 August 2013 (2013-08-24), pages 488 - 499, XP028762967, ISSN: 0306-2619, DOI: 10.1016/J.APENERGY.2013.07.065

## Beschreibung

Die vorliegende Erfindung betrifft ein Verfahren zum Betreiben einer Brennkraftmaschine mit einem Gemisch aus Ammoniak und Dimethylether sowie eine Brennkraftmaschine hierfür.

Aus Umweltschutzgründen gibt es ein sehr starkes Bestreben, Brennkraftmaschinen mit CO₂-neutralen Kraftstoffen betreiben zu können, die am besten aus erneuerbaren Energien erzeugbar sind oder bei deren Erzeugung auf eine Kohlenstoff-Quelle vollständig verzichtet werden kann. Typischerweise kommt dabei neben Wasserstoff und anderen synthetischen Kraftstoffen (zum Beispiel Methanol oder OME, also Oxymethylenether) Ammoniak in Frage.

Problematisch bei der Verwendung von Ammoniak als Primärkraftstoff für eine Brennkraftmaschine ist, dass dieses nicht selbst-zündfähig ist, also in jedem Betriebstakt der Brennkraftmaschine eine Initialzündung benötigt.

Nach dem Stand der Technik ist es daher üblich, eine Dual-Fuel-Verbrennung vorzusehen, bei der zwei voneinander getrennte Einspritzsysteme zunächst eine selbst-zündfähige Voreinspritzung und nachfolgend eine Haupteinspritzung mit dem nicht selbst-zündfähigen Kraftstoff vornehmen, sodass ein Entflammen der selbst-zündfähigen Voreinspritzung zu einem Entzünden der Haupteinspritzung führt.

So kann beispielsweise vorgesehen sein, dass je Zylinder mehrere Injektoren vorgesehen sind, von denen einer das selbst-zündfähige und ein anderer das nichtzündfähige Fluid in den Brennraum einspritzt. Alternativ dazu kann vorgesehen sein, dass die Initialzündung der Haupteinspritzung über eine Zündkerze erfolgt, wobei eine solche jedoch ein Verschleißteil darstellt, das einen entsprechenden Wartungsaufwand mit sich bringt.

Aus der Offenbarung RYU KYUNGHYUN ET AL: "Performance characteristics of compression-ignition engine using high concentration of ammonia mixed with dimethyl ether" APPLIED ENERGY, ELSEVIER SCIENCE PUBLISHERS, GB, Bd. 113, 24. August 2013 (2013-08-24), XP028762967 ist ein Verfahren nach dem Oberbegriff des Anspruchs 1 bekannt.

Auch die CN 1 970 699 A zeigt ein Verfahren nach dem Oberbegriff des Anspruchs 1.

Es ist das Ziel der vorliegenden Erfindung die obenstehenden Nachteile zu überwinden oder teilweise abzumildern, was mit einem Verfahren, das sämtliche Schritte des Anspruchs 1 bzw. einer Brennkraftmaschine mit den Merkmalen des Anspruchs 10 gelingt.

Nach dem erfindungsgemäßen Verfahren ist vorgesehen, eine Brennkraftmaschine mit einem Gemisch aus oder enthaltend Ammoniak und Dimethylether zu betreiben, wobei in dem Verfahren darüber hinaus die nachfolgenden Schritte vorgesehen sind:
Einführen, insbesondere Einspritzen bzw. Einblasen des verflüssigten oder gasförmigen Gemisches in einen Brennraum,
Entzünden des in dem Brennraum eingeführten Gemisches, und
Nutzen der Expansion des entzündeten Gemisches zum Antrieb der Brennkraftmaschine, vorzugsweise ferner umfassend den Schritt
vor dem Schritt des Einführens in den Brennraum; Verflüssigen des Gemisches durch Erzeugen eines Überdrucks, vorzugsweise durch einen Überdruck von mindestens 5 bar, bevorzugterweise 8 bar, und besonders bevorzugterweise 9 bar und einem Überdruck von höchstens 60 bar, bevorzugterweise höchstens 20 bar, und besonders bevorzugterweise höchstens 10 bar.

Die Mischung von Ammoniak und Dimethylether (abgekürzt auch: DME) bildet ein sogenanntes azeotropes Gemisch, bei dem die Dampfphase wie auch der flüssige Zustand dieselbe Zusammensetzung aufweist. Das Verhalten ähnelt damit dem eines Reinstoffes, wobei bei der vorliegenden Mischung von Ammoniak und Dimethylether die Zündtemperatur im Vergleich zu reinem Ammoniak jedoch vorteilhafterweise absinkt und die untere Zündgrenze von Luft ebenfalls verringert ist.

Nach der Erfindung kann demnach auch vorgesehen sein, dass das Gemisch zum Betreiben der Brennkraftmaschine ein azeotropes Gemisch ist, das Ammoniak und Dimethylether umfasst oder hieraus besteht.

Nach der Erfindung kann ferner vorgesehen sein, dass das Gemisch aus 55-65 %, vorzugsweise 60 %, Ammoniak und 35-45 %, vorzugsweise 40 %, Dimethylether besteht bzw. umfasst und bevorzugterweise R-723 ist.

Die Bezeichnung "R-723" ist der typischerweise im Fachjargon verwendete Ausdruck für die Mischung von Ammoniak und Dimethylether im Verhältnis 60:40. Zu beachten ist dabei, dass diese Bezeichnung nicht der offiziellen Nomenklatur nach ISO 817 entspricht, da die offizielle Listung dieses Gemisches in der DIN EN 378 aufgrund der damit einhergehenden aufwändigen Registrierung und Erteilung einer R-Nummer noch aussteht.

Die Verwendung eines azeotropen Gemisches (umfassend Ammoniak) verbessert die charakteristischen Verbrennungseigenschaften von Ammoniak auf beträchtliche Art und Weise. Dies erkennt man am Beispiel von R-723, bei dem die Zündtemperatur von 630 °C auf 440 °C steigt und die untere Zündgrenze von Luft von 15 % auf 6 % fällt.

Dabei kann nach dem Verfahren ferner vorgesehen sein, dass zum Entzünden des eingeführten (bspw. eingespritzt oder eingeblasen) Gemisches in dem Brennraum eine Zündkerze vorgesehen ist, die das Gemisch entzündet.

Auch wenn das Vorsehen einer Zündkerze ein weiteres dem Verschleiß unterliegendes Bauteil darstellt, ist deren Einsatz in Benzinmotoren bestens erprobt und sorgt dort zuverlässig für die Entflammung eines nicht selbst-zündfähigen Kraftstoffs.

Nach der Erfindung ist vorgesehen, dass zum Entzünden des eingespritzten Gemisches in dem Brennraum vorab eine Voreinspritzung mit einem selbstzündenden Kraftstoff erfolgt, sodass eine Entflammung der Voreinspritzung zu einem Entzünden des nachfolgend eingespritzten Gemisches führt, wobei vorzugsweise der selbstzündende Kraftstoff Diesel und/oder Dimethylether enthält bzw. hieraus besteht.

Um die Verwendung oder das Vorsehen einer Zündkerze obsolet werden zu lassen, kann nach dem erfindungsgemäßen Verfahren die aus dem nicht selbst-zündfähigen Kraftstoff bestehende Haupteinspritzung mithilfe einer Voreinspritzung entzündet werden. Dabei wird zeitlich vor der Haupteinspritzung ein selbst-zündfähiger Kraftstoff in den Brennraum eingeführt, der dann aufgrund von Kompression oder anderer Einflüsse zur Zündung gebracht wird. Ein nur kurz nach dem Einführen der Voreinspritzung eingeführter, nicht selbst-zündfähiger Kraftstoff (Haupteinspritzung) wird dann aufgrund der Zündung der Voreinspritzung ebenfalls entflammt.

Besonders vorteilhaft ist dabei, dass als Voreinspritzung Dimethylether verwendet werden kann, da dieses mit einer Cetanzahl von größer 55 eine Zündwilligkeit im Bereich von Diesel (Cetanzahl größer 51) besitzt und demnach - ähnlich wie Dieselauch nur durch Kompression in einen Brennraum zur Zündung gebracht werden kann.

Vorteilhaft ist hier insbesondere, dass der Kraftstoff für die Voreinspritzung (DME) Bestandteil des Kraftstoffs für die Haupteinspritzung ist, so dass das Vorsehen unterschiedlicher Kraftstofftypen nicht unbedingt erforderlich ist, da Dimethylether aus dem Ammoniak-Dimethylether-Gemisch separiert werden kann. Das Vorhalten und auch das Betanken eines Fahrzeugs mit zwei unterschiedlichen Kraftstoffen ist dabei nicht erforderlich, da der entsprechende Kraftstoff für die Voreinspritzung aus dem Gemisch gewonnen werden kann.

Nach der Erfindung ist zudem vorgesehen, dass die Voreinspritzung mit Dimethylether erfolgt, das aus dem verflüssigten Gemisch von Ammoniak und Dimethylether separiert worden ist, wobei vorzugsweise die Voreinspritzung über die identische Zuführung wie das Gemisch, aber zeitlich vor dieser, in die Brennkammer eingebracht wird.

Dabei kann auch vorgesehen sein, dass die Voreinspritzung über einen eigenen Injektor oder über denselben Injektor wie die Haupteinspritzung erfolgt
Nutzt man darüber hinaus auch noch eine identische Zuführung in den Brennraum entfällt eine der beiden typischerweise im Stand der Technik vorgesehenen Zuleitungen für die unterschiedlichen Einspritzvorgänge (Voreinspritzung und Haupteinspritzung).

Allerdings kann zur einfacheren Handhabbarkeit des Timings auch ein eigener Injektor sowie eine eigene Injektorleitung vorgesehen sein.

Ferner kann nach der vorliegenden Erfindung vorgesehen sein, dass das verflüssigte Gemisch vor einem Einspritzen in einen Brennraum auf einen Einspritzdruck von mehr als 500 bar, vorzugsweise mehr als 700 bar und bevorzugterweise mehr als 900 bar gebracht wird.

Dem Fachmann ist klar, dass abhängig vom gewählten Aggregatzustand des azeotropen Gemischs und des gewählten Brennverfahrenskonzepts die nach Stand der Technik geltenden Druckbereiche für das Einspritzsystem angewandt werden können.

Nach einer weiteren vorteilhaften Modifikation der vorliegenden Erfindung kann vorgesehen sein, dass ein nach einem Entzünden des eingespritzten Gemisches in dem Brennraum entstandenes Abgas einer Abgasnachbehandlung unterzogen wird, bei der Ammoniak verwendet wird, das vorzugsweise aus dem verflüssigten Gemisch von Ammoniak und Dimethylether separiert worden ist.

Die Nachbehandlung von Abgas trägt einen wesentlichen Teil dazu bei, die bei dem Brennvorgang entstandenen Schadstoffe zu minimieren. Bei einer selektiven katalytischen Reduktion, bspw. sogenannten SCR-Katalysatoren, gibt es einen kleinen Harnstofftank, von dem aus Harnstoff mithilfe von Thermolyse und Hydrolyse in Ammoniak gewandelt wird. Verwendet man nun erfindungsgemäß ein Gemisch aus Ammoniak und Dimethylether, so kann nach einem Separieren dieser beiden Bestandteile auch auf den für eine effektive Abgasreinigung erforderlichen Harnstofftank verzichtet werden, da Ammoniak bereits durch die Separation von Dimethylether aus dem Gemisch vorhanden ist.

Darüber hinaus kann nach der Erfindung ferner vorgesehen sein, dass nach einem Entzünden des eingespritzten Gemisches Distickstoffmonoxid aus dem Abgas abgeschieden wird und über einen Gaszwischenspeicher bei Bedarf in den Brennraum zurückgeführt wird.

Da bei der Verbrennung von Ammoniak Distickstoffmonoxid (N₂O), sogenanntes Lachgas, anfällt, kann mithilfe eines Katalysators oder einer speziell darauf eingerichteten Abscheidereinheit Distickstoffmonoxid aus dem Abgas abgezogen und in einen Gaszwischenspeicher eingeführt werden. Das Vorsehen eines Gaszwischenspeichers ist nur dann von Vorteil, wenn eine ausreichende Menge an Distickstoffmonoxid anfällt. Ist dies nicht der Fall, kann es auch von Vorteil sein, dass anfallende Lachgas über eine Neutralisationseinheit zu neutralisieren.

Gilt es die Leistung der Brennkraftmaschine kurzzeitig zu erhöhen kann dann das Lachgas in den Brennraum zugeführt werden, was eine Leistungserhöhung zur Folge hat. Insbesondere aus dem Rennsport ist eine solche Lachgas-Einspritzung bekannt, die für kurzzeitige Leistungsverstärkungen der Brennkraftmaschine genutzt wird.

Die Erfindung betrifft ferner eine Brennkraftmaschine zum Ausführen eines Verfahrens nach einer der vorhergehenden diskutierten Varianten.

Die erfindungsgemäße Brennkraftmaschine zum Betreiben mit einem Gemisch aus Ammoniak und Dimethylether umfasst dabei einen Kraftstofftank zum Aufnehmen des Gemisches in flüssigem Zustand bei einem Überdruck, vorzugsweise bei einem Überdruck von mindestens 5 bar, bevorzugterweise 8 bar, und besonders bevorzugterweise 9 bar und einem Überdruck von höchstens 20 bar, bevorzugterweise 15 bar, und besonders bevorzugterweise 10 bar, und eine Kraftstoffzuführleitung, die den Kraftstofftank mit einem Brennraum der Brennkraftmaschine verbindet und dazu dient, das in dem Kraftstofftank befindlichen Gemisch in den Brennraum einzuführen, und ist gekennzeichnet durch eine mit dem Kraftstofftank verbundene Separationseinheit zum Separieren der Bestandteile des Gemisches in reines Ammoniak und reinen Dimethylether.

Wie obenstehend in Verbindung mit dem erfindungsgemäßen Verfahren erläutert können die einzelnen Bestandteile des Ammoniak-Dimethylether-Gemisches in ihrer Reinform von Vorteil sein und auch das Vorhalten und Nachfüllenspezifischer Tanks für alternative Stoffe (bspw. Harnstoff für SCR-Katalysation oder zweiter Kraftstoff für eine Voreinspritzung) erübrigen.

Die Separationseinheit kann dabei mithilfe von einer Membran die beiden Bestandteile des Gemisches voneinander trennen, wobei hierfür vorzugsweise das Gemisch in einem gasförmigen Zustand vorliegt. Es kann demnach vorgesehen sein, dass die Separationseinheit die Bestandteile des Gemisches mithilfe einer Trennmembran trennt. Für das Überführen in den gasförmigen Zustand kann ein Druckminderer vorgesehen sein.

Alternativ oder zusätzlich kann vorgesehen sein, dass die Separation der beiden Bestandteile auch dann erfolgreich durchgeführt werden kann, wenn der Kraftstoff in einem flüssigen Zustand vorliegt. Hier wird dann auf das Prinzip der Umkehrosmose zurückgegriffen, sodass eine Überführung des flüssigen Kraftstoffs in die Gasform nicht erforderlich ist.

Es kann demnach vorgesehen sein, dass die Separationseinheit die Bestandteile des Gemisches mithilfe von Umkehrosmose trennt, wobei das Gemisch hierbei im flüssigen Zustand vorliegen kann..

Darüber hinaus kann nach einer optionalen Modifikation der vorliegenden Erfindung vorgesehen sein, dass die Brennkraftmaschine ferner mit einem Speicher für Dimethylether versehen ist, der von der Separationseinheit gespeist und eine mit der Kraftstoffleitung verbundene Ausgangsleitung aufweist, wobei vorzugsweise über ein Zuführventil die Menge an in die Kraftstoffleitung einzuführender Dimethylether regelbar ist.

Alternativ kann dabei auch vorgesehen sein, dass von dem Speicher für Dimethylether eine separate Leitung zur Zuführung in dem Brennraum vorgesehen ist.

So kann immer eine ausreichende Menge an Dimethylether vorgehalten werden, das als selbst-zündfähiger Kraftstoff für eine Voreinspritzung Verwendung finden kann.

Alternativ oder zusätzlich dazu kann vorgesehen sein, dass die Brennkraftmaschine ferner mit einem Speicher für Ammoniak versehen ist, der von der Separationseinheit gespeist und eine mit einem Katalysator, insbesondere einem SCR-Katalysator, verbundene Ausgangsleitung aufweist, wobei der Katalysator dazu dient, ein vom Brennraum abgegebenes Abgas zu reinigen, vorzugsweise hinsichtlich der NOₓ-Emissionen.

Das Vorhalten von Ammoniak kann für eine selektive katalytische Reduktion im Katalysator genutzt werden. Das Zuführen eines weiteren Stoffs neben dem Kraftstoff an sich ist dabei nicht mehr erforderlich, da Ammoniak aus dem Gemisch erzeugt werden kann. Bei der erfindungsgemäßen Brennkraftmaschine ist daher eine weitere Einfüllöffnung nicht erforderlich, wobei auch kein separates Auffüllen eines solchen Additivs (Harnstoff, marktübliche Bezeichnung u.a. AddBlue) beim Betrieb einer solchen Brennkraftmaschine beachtet werden muss
Nach einer weiteren optionalen Modifikation der vorliegenden Erfindung kann vorgesehen sein, dass die Brennkraftmaschine mit einer Abscheidereinheit versehen ist, die in einer Abgasleitung der Brennkraftmaschine angeordnet und dazu ausgelegt ist, ein bei der Verbrennung des Gemisches anfallendes Distickstoffmonoxid abzuschneiden, wobei vorzugsweise ein Gaszwischenspeicher vorgesehen ist, um das abgeschiedene Distickstoffmonoxid zwischenzuspeichern und bei Bedarf in den Brennraum zurückzuführen.

Bei der Verbrennung von Ammoniak bzw. dem azeotropen Gemisch von Ammoniak und Dimethylether fällt Distickstoffmonoxid an, das aus dem Abgas abgeschieden werden kann und, bei Bedarf, in dem Brennraum zurückgeführt werden kann, um so eine Leistungserhöhung der Brennkraftmaschine zu erreichen.

Nach einer vorteilhaften Variante der vorliegenden Erfindung kann vorgesehen sein, dass die Brennkraftmaschine ferner mit einer Steuereinheit versehen ist, die dazu ausgelegt ist, zum Ausführen eines Verbrennvorgangs in dem Brennraum zunächst den über die Separationseinheit gewonnenen Dimethylether einzuspritzen, um damit eine selbst-zündfähige Voreinspritzung zu bilden, mit Hilfe derer eine Entflammung des nachfolgend eingespritzten Gemisches (Ammoniak, DME und evtl. Luft) erfolgt.

Die vorliegende Erfindung betrifft auch die Verwendung eines Gemisches aus Ammoniak und Dimethylether als Kraftstoff in einer Brennkraftmaschine. Dabei kann vorgesehen sein, dass das Gemisch aus 55-65 %, vorzugsweise 60 %, Ammoniak und 35-45 %, vorzugsweise 40 %, Dimethylether besteht und bevorzugterweise aus R-723 besteht.

Weitere Merkmale, Einzelheiten und Vorteile der Erfindung werden anhand der nachfolgenden Figurenbeschreibung ersichtlich. Dabei zeigt:
- Fig. 1:: eine Prinzipskizze einer erfindungsgemäßen Brennkraftmaschine.

Fig. 1 zeigt eine Prinzipskizze einer erfindungsgemäßen Brennkraftmaschine 1. Der Kraftstofftank 2 ist dabei mit einem Gemisch aus Ammoniak und Dimethylether gefüllt, das über eine Kraftstoffzuführleitung 3 in mindestens einen Brennraum 4 eingeführt wird. In dem Brennraum 4 wird dann das nicht selbst-zündfähige Gemisch entflammt und zum Antrieb eines Kolbens verwendet. Das verbrannte Gemisch wird im Anschluss daran über eine Abgasleitung 13 aus dem Brennraum 4 ausgeleitet, sodass der Brennraum 4 für ein erneutes Zuführen des Ammoniak-Dimethylether-Gemisches zur Verfügung steht. Dem Fachmann ist klar, dass zum Entflammen in den Brennraum 4 beispielsweise eine Zündkerze vorgesehen sein kann oder auch vorab ein selbst-zündfähiges Gemisch mithilfe einer Kompression des Kolbens zur Zündung gebracht werden kann, sodass ein nachfolgend eingeführtes nicht selbst-zündfähiges Gemisch (in diesem Fall Ammoniak und Dimethylether) durch die Entzündung des selbst-zündfähigen Gemisches entflammt werden kann.

Mit dem Kraftstofftank 2 steht darüber hinaus auch eine Separationseinheit 5 in Verbindung, die dazu ausgelegt ist, die einzelnen Bestandteile des in dem Kraftstofftank 2 enthaltenen Gemisches aufzutrennen, sodass diese für vorteilhafte in Verbindung mit der Brennkraftmaschine 1 in Verbindung stehende Aufgaben genutzt werden können. Die Separationseinheit 5 trennt also die einzelnen Bestandteile Ammoniak und Dimethylether und führt diese an einen jeweiligen Speicher 6, 9 zu.

Der Speicher 6 für Dimethylether besitzt dabei eine mit der Kraftstoffzuführleitung 3 in Verbindung stehende Ausgangsleitung 7, sodass es auch möglich ist, reines Dimethylether in den Brennraum 4 einzuführen. Da reines Dimethylether selbst-zündfähig ist, kann auf diese Art und Weise zunächst das selbst-zündfähige Dimethylether einem Brennraum 4 eingebracht werden, sodass ein nachfolgend eingebrachtes Gemisch aus dem Kraftstofftank 2 aufgrund einer (bspw. durch Kompression hervorgerufenen) Entzündung des reinen Dimethylethers entflammt wird. Das separate Betanken der Brennkraftmaschine mit einem eigenen, selbst-zündfähigen Kraftstoff ist daher nicht erforderlich, sodass der Bedienungsaufwand der Brennkraftmaschine reduziert wird.

Beispielsweise kann vorgesehen sein, dass der Speicher für Dimethylether 6 über ein Zuführventil 8 mit der Kraftstoffzuführleitung 3 verbunden ist, sodass zu gewünschten Zeitpunkten der Brennraum 4 mit reinem Dimethylether befüllt wird.

Stromabwärts des Zuführventils 8 können die dem Fachmann bekannten Komponenten zur Filterung und Druckbeaufschlagung eines in dem Brennraum 4 einzuführenden Fluids angeordnet sein. So kann das in den Brennraum 4 einzuführende Fluid zunächst durch einen Vorfilter 15 laufen, bevor es durch eine erste Förderpumpe 16 auf ein Zwischendruckniveau gebracht wird. Typischerweise erfolgt dann das Hindurchführen durch einen weiteren Filter 17, bevor das in den Brennraum 4 einzuführende Fluid mittels einer Hochdruckpumpe 18 auf das finale Druckniveau gebracht wird. Von der Hochdruckpumpe 18 gibt es auch eine Fluidverbindung zurück zum Kraftstofftank 2, sodass eine an der Hochdruckpumpe 18 auftretende Leckage zurückgeführt werden kann. Alternativ oder zusätzlich ist aber auch möglich, dass dann, wenn unter hohem Druck stehender Kraftstoff (Ammoniak-Dimethylether Gemisch oder reines Dimethylether) zur Verfügung steht, jedoch im Brennraum 4 nicht gebraucht wird, dieser einfach zurück in den Kraftstofftank 2 geführt wird.

Ausgehend von der Separationseinheit 5 gibt es auch einen Speicher 9 für Ammoniak, der über eine Ausgangsleitung 11 verfügt, die zu einer Einheit für eine Abgasnachbehandlung 10, 12 führt.

In der Abgasleitung 13 ist stromabwärts des Brennraums 4 eine Abgasnachbehandlungseinheit vorgesehen, beispielsweise in Form eines Katalysators 10, die dazu ausgelegt ist, Schadstoffe aus dem Abgasstrom herauszufiltern. Die Abgasnachbehandlungseinheit kann dabei eine selektive katalytische Reduktion vornehmen, um NOx-Schadstoffe zu verringern.

Dem Fachmann ist bekannt, dass bei einer solchen selektiven katalytischen Reduktion Ammoniak erforderlich ist, der bei herkömmlichen Anwendungen durch Thermo- und Hydrolyse aus Harnstoff gewonnen wird. So wird der Nutzer dazu aufgefordert, dafür Sorge zu tragen, nach einem gewissen Zeitintervall auch diesen Harnstoff (Markenname: bspw. AddBlue) nachzutanken, um die selektive katalytische Reduktion weiter betreiben zu können. Hierfür ist im Bereich der Kraftstofftanköffnung typischerweise ein weiterer, kleinerer Öffnungsbereich vorgesehen, über den der Harnstoff in einen separaten Tank gefüllt werden kann.

Das Vorhalten eines separaten Öffnungsbereichs für das zuführen von Harnstoff oder eines für die selektive katalytische Reduktion erforderlichen mittels kann nach der vorliegenden Erfindung entfallen, da der hierfür erforderliche Ammoniak aus dem Kraftstoffgemisch direkt erzeugt werden kann.

Darüber hinaus erkennt man in Fig. 1 eine von der Abgasnachbehandlungseinheit 10, 12 zu den Brennraum 4 gerichtete Rückführungsleitung, die über einen Tank 14 für Lachgas (N₂O) verfügt. Die Abgasnachbehandlungseinheit kann nämlich weiter eine Abscheidereinheit 12 umfassen, die das im Abgas enthaltene Lachgas aus dem Abgasstrom herausfiltert und in den Tank 14 für Lachgas einführt. Von dort aus kann es dann bei Bedarf direkt in den Brennraum 4 eingeführt werden, sodass die Leistung der Brennkraftmaschine erhöht werden kann. Das Wirkprinzip einer Lachgaseinspritzung ist aus dem Rennsport bekannt, wobei dort das einzuspritzende Lachgas jedoch nicht aus dem Abgasstrom stammt, sondern in davon unabhängigen Tanks eigens vorgehalten wird.

### Bezugszeichenliste:

- 1: Brennkraftmaschine
- 2: Kraftstofftank
- 3: Kraftstoffzuführleitung
- 4: Brennraum
- 5: Separationseinheit
- 6: Speicher für Dimethylether
- 7: Ausgangsleitung
- 8: Zuführventil
- 9: Speicher für Ammoniak
- 10: Katalysator
- 11: Ausgangsleitung
- 12: Abscheidereinheit
- 13: Abgasleitung
- 14: Gaszwischenspeicher
- 15: Vorfilter
- 16: Vor-Förderpumpe
- 17: Filter
- 18: Hochdruckpumpe

## Patentansprüche

1. Verfahren zum Betreiben einer Brennkraftmaschine (1) mit einem Gemisch aus oder enthaltend Ammoniak und Dimethylether, umfassend die Schritte:
Einführen, insbesondere Einspritzen bzw. Einblasen des verflüssigten oder gasförmigen Gemisches in einen Brennraum (4),
Entzünden des in dem Brennraum (4) eingeführten Gemisches, und
Nutzen der Expansion des entzündeten Gemisches zum Antrieb der Brennkraftmaschine (1),
**dadurch gekennzeichnet, dass**
zum Entzünden des eingeführten Gemisches in dem Brennraum (4) vorab eine Voreinspritzung mit einem selbstzündenden Kraftstoff erfolgt, sodass eine Entflammung der Voreinspritzung zu einem Entzünden des nachfolgend eingespritzten Gemisches führt, wobei
die Voreinspritzung mit Dimethylether erfolgt, das aus dem verflüssigten oder gasförmigen Gemisch von Ammoniak und Dimethylether separiert worden ist.

2. Verfahren nach Anspruch 1, wobei das Gemisch ein azeotropes Gemisch ist, und/oder aus 55-65 %, vorzugsweise 60 %, Ammoniak und 35-45 %, vorzugsweise 40 %, Dimethylether besteht bzw. umfasst und bevorzugterweise aus einer Mischung von Ammoniak und Dimethylether im Verhältnis von 60:40 besteht.

3. Verfahren nach einem der vorhergehenden Ansprüche, wobei zum Entzünden des eingespritzten oder eingeblasenen Gemisches in dem Brennraum (4) eine Zündkerze vorgesehen ist, die das Gemisch entzündet.

4. Verfahren nach einem der vorhergehenden Ansprüche, wobei der selbstzündende Kraftstoff Dimethylether oder Diesel und Dimethylether enthält bzw. hieraus besteht.

5. Verfahren nach dem vorhergehenden Anspruch 4, wobei die Voreinspritzung über die identische Zuführung wie das Gemisch, aber zeitlich vor dieser, in die Brennkammer eingebracht wird.

6. Verfahren nach einem der vorhergehenden Ansprüche, wobei das verflüssigte oder gasförmige Gemisch vor einem Einspritzen in einen Brennraum (4) auf einen Einspritzdruck von mehr als 500 bar, vorzugsweise mehr als 700 bar und bevorzugterweise mehr als 900 bar gebracht wird.

7. Verfahren nach einem der vorhergehenden Ansprüche, wobei ein nach einem Entzünden des eingeführten Gemisches in dem Brennraum (4) entstandene Abgas einer Abgasnachbehandlung unterzogen wird, bei der Ammoniak verwendet wird.

8. Verfahren nach dem vorhergehenden Anspruch 7, wobei der bei der Abgasnachbehandlung verwendete Ammoniak aus dem verflüssigten oder gasförmigen Gemisch von Ammoniak und Dimethylether separiert worden ist.

9. Verfahren nach einem der vorhergehenden Ansprüche, ferner umfassend den Schritt:
vor dem Schritt des Einführens in den Brennraum (4); Verflüssigen des Gemisches durch Erzeugen eines Überdrucks, vorzugsweise durch einen Überdruck von mindestens 5 bar, bevorzugterweise 8 bar, und besonders bevorzugterweise 9 bar und einem Überdruck von höchstens 60 bar, bevorzugterweise höchstens 20 bar, und besonders bevorzugterweise höchstens 10 bar.

10. Brennkraftmaschine (1) zum Betreiben mit einem Gemisch aus oder enthaltend Ammoniak und Dimethylether, umfassend:
einen Kraftstofftank (2) zum Aufnehmen des Gemisches in flüssigem oder gasförmigen Zustand bei einem Überdruck, vorzugsweise bei einem Überdruck von mindestens 5 bar, bevorzugterweise 8 bar, und besonders bevorzugterweise 9 bar und einem Überdruck von höchstens 60 bar, bevorzugterweise 20 bar, und besonders bevorzugterweise 10 bar, und
eine Kraftstoffzuführleitung (3), die den Kraftstofftank (2) mit einem Brennraum (4) der Brennkraftmaschine (1) verbindet und dazu dient, das in dem Kraftstofftank (2) befindlichen Gemisch in den Brennraum (4) einzuführen,
**gekennzeichnet durch**
eine mit dem Kraftstofftank (2) verbundene Separationseinheit (5) zum Separieren der Bestandteile des Gemisches in reines Ammoniak und reinen Dimethylether.

11. Brennkraftmaschine (1) nach dem vorhergehenden Anspruch 10, ferner mit einem Speicher (6) für Dimethylether, der von der Separationseinheit (5) gespeist und eine mit der Kraftstoffzuführleitung (3) verbundene Ausgangsleitung (7) aufweist.

12. Brennkraftmaschine (1) nach einem der vorhergehenden Ansprüche 10 oder 11, wobei über ein Zuführventil (8) die Menge an in die Kraftstoffzuführleitung (3) einzuführender Dimethylether regelbar ist.

13. Brennkraftmaschine (1) nach einem der vorhergehenden Ansprüche 10, 11 oder 12, ferner mit einem Speicher (9) für Ammoniak, der von der Separationseinheit (5) gespeist und eine mit einem Katalysator (10), insbesondere einem SCR-Katalysator, verbundene Ausgangsleitung (11) aufweist, wobei der Katalysator (10) dazu dient, ein vom Brennraum (4) abgegebenes Abgas zu reinigen, vorzugsweise hinsichtlich der NOₓ-Emissionen.

14. Brennkraftmaschine (1) nach einem der vorhergehenden Ansprüche 10-13, fortgebildet mit den Merkmalen des Anspruchs 11, ferner mit einer Steuereinheit, die dazu ausgelegt ist, zum Ausführen eines Verbrennvorgangs in dem Brennraum (4) zunächst den über die Separationseinheit (5) gewonnenen Dimethylether einzuspritzen, um damit eine selbst-zündfähige Voreinspritzung zu bilden, mit Hilfe derer eine Entflammung des nachfolgend eingespritzten Gemisches erfolgt.

## Claims

1. Method for operating an internal combustion engine (1) with a mixture consisting of or containing ammonia and dimethyl ether, said method comprising the steps of:
introducing, in particular injecting or blowing, the liquefied or gaseous mixture into a combustion chamber (4),
igniting the mixture introduced into the combustion chamber (4), and
using the expansion of the ignited mixture for driving the internal combustion engine (1),
**characterised in that**
for igniting the introduced mixture in the combustion chamber (4), a pre-injection with a self-igniting fuel takes place in advance, such that an inflammation of the pre-injection leads to an ignition of the mixture subsequently injected in, wherein
the pre-injection takes place with dimethyl ether that has been separated out from the liquified or gaseous mixture of ammonia and dimethyl ether.

2. Method according to claim 1, wherein the mixture is an azeotropic mixture, and/or consists of or comprises 55-65 %, preferably 60 %, ammonia, and 35-45 %, preferably 40%, dimethyl ether, and more preferably consists of a mixture of ammonia and dimethyl ether in a ratio of 60:40.

3. Method according to either of the preceding claims, wherein for igniting the injected-in or blown-in mixture in the combustion chamber (4), a spark plug is provided, which ignites the mixture.

4. Method according to any of the preceding claims, wherein the self-igniting fuel contains or consists of dimethyl ether or diesel and dimethyl ether.

5. Method according to the preceding claim 4, wherein the pre-injection is introduced into the combustion chamber via the identical feed as the mixture, but temporally before said mixture.

6. Method according to any of the preceding claims, wherein prior to injection into a combustion chamber (4) the liquified or gaseous mixture is brought to an injection pressure of more than 500 bar, preferably more than 700 bar, and more preferably more than 900 bar.

7. Method according to any of the preceding claims, wherein an exhaust gas resulting after an ignition of the introduced mixture in the combustion chamber (4) undergoes exhaust gas post-treatment, in which ammonia is used.

8. Method according to the preceding claim 7, wherein the ammonia used in the exhaust gas post-treatment has been separated from the liquified or gaseous mixture of ammonia and dimethyl ether.

9. Method according to any of the preceding claims, further comprising the step:
before the step of introduction into the combustion chamber (4); of liquifying the mixture by generating an excess pressure, preferably by an excess pressure of at least 5 bar, more preferably 8 bar, and particularly preferably 9 bar, and an excess pressure of at most 60 bar, more preferably at most 20 bar, and particularly preferably at most 10 bar.

10. Internal combustion engine (1) for operating with a mixture consisting of or containing ammonia and dimethyl ether, comprising:
a fuel tank (2) for receiving the mixture in liquid or gaseous state at an excess pressure, preferably at an excess pressure of at least 5 bar, more preferably 8 bar, and particularly preferably 9 bar, and an excess pressure of at most 60 bar, more preferably at most 20 bar, and particularly preferably 10 bar, and
a fuel feed line (3) which connects the fuel tank (2) to a combustion chamber (4) of the internal combustion engine (1) and serves for introducing the mixture locate din the fuel tank (2) into the combustion chamber (4),
**characterised by**
a separation unit (5) connected to the fuel tank (2), for separating the components of the mixture into pure ammonia and pure dimethyl ether.

11. Internal combustion engine (1) according to the preceding claim 10, further comprising a reservoir (6) for dimethyl ether, which is supplied from the separation unit (5) and comprises an output line (7) connected to the fuel feed line (3).

12. Internal combustion engine (1) according to either of the preceding claims 10 or 11, wherein the amount of dimethyl ether to be fed into the fuel feed line (3) can be controlled via a feed valve (8).

13. Internal combustion engine (1) according to any of the preceding claims 10, 11 or 12, further comprising a reservoir (9) for ammonia, which is supplied from the separation unit (5) and comprises an output line (11) connected to a catalyst (10), in particular an SCR catalyst, wherein the catalyst (10) serves for cleaning an exhaust gas emitted from the combustion chamber (4), preferably with respect to the NOₓ emissions.

14. Internal combustion engine (1) according to any of the preceding claims 10-13, developed with the features of claim 11, further comprising a control unit which is configured, for carrying out a combustion process in the combustion chamber (4), to firstly inject in the dimethyl ether obtained via the separation unit (5), in order to form a self-ignitable pre-injection therewith, with the aid of which an inflammation of the subsequently injected mixture takes place.

## Revendications

1. Procédé pour faire fonctionner un moteur à combustion interne (1) avec un mélange composé d'ammoniac et d'éther diméthylique ou les contenant, comprenant les étapes suivantes :
l'introduction, notamment l'injection ou l'insufflation, du mélange liquéfié ou gazeux dans une chambre de combustion (4),
l'allumage du mélange introduit dans la chambre de combustion (4), et
l'utilisation de l'expansion du mélange allumé pour entraîner le moteur à combustion interne (1),
**caractérisé en ce que**
pour allumer le mélange introduit dans la chambre de combustion (4) une pré-injection avec un carburant auto-inflammable est effectuée au préalable, de telle sorte qu'une inflammation de la pré-injection conduit à un allumage du mélange injecté ensuite, où
la pré-injection est effectuée avec de l'éther diméthylique qui a été séparé du mélange liquéfié ou gazeux d'ammoniac et d'éther diméthylique.

2. Procédé selon la revendication 1, où le mélange est un mélange azéotropique et/ou est constitué de ou comprend 55 à 65 %, de préférence 60 %, d'ammoniac et 35 à 45 %, de préférence 40 %, d'éther diméthylique, et de manière davantage préférée est constitué d'un mélange d'ammoniac et d'éther diméthylique en un rapport de 60:40.

3. Procédé selon l'une quelconque des revendications précédentes, où, pour allumer le mélange injecté ou insufflé dans la chambre de combustion (4), une bougie d'allumage est prévue, qui allume le mélange.

4. Procédé selon l'une quelconque des revendications précédentes, où le carburant auto-inflammable contient de l'éther diméthylique ou du diesel et de l'éther diméthylique ou en est constitué.

5. Procédé selon la revendication 4 précédente, où la pré-injection est introduite dans la chambre de combustion par l'intermédiaire de la même alimentation que le mélange, mais avant celui-ci dans le temps.

6. Procédé selon l'une quelconque des revendications précédentes, où le mélange liquéfié ou gazeux est mis à une pression d'injection supérieure à 500 bars, de préférence supérieure à 700 bars et de manière davantage préférée supérieure à 900 bars avant une injection dans une chambre de combustion (4).

7. Procédé selon l'une quelconque des revendications précédentes, où un gaz d'échappement produit après un allumage du mélange introduit dans la chambre de combustion (4) est soumis à un post-traitement du gaz d'échappement lors duquel de l'ammoniac est utilisé.

8. Procédé selon la revendication 7 précédente, où l'ammoniac utilisé lors du post-traitement du gaz d'échappement a été séparé du mélange liquéfié ou gazeux d'ammoniac et d'éther diméthylique.

9. Procédé selon l'une quelconque des revendications précédentes, comprenant en outre l'étape suivante :
avant l'étape d'introduction dans la chambre de combustion (4) ; la liquéfaction du mélange par la création d'une surpression, de préférence par une surpression d'au moins 5 bars, de manière davantage préférée de 8 bars, et de manière particulièrement préférée de 9 bars, et d'une surpression d'au plus 60 bars, de manière davantage préférée d'au plus 20 bars, et de manière particulièrement préférée d'au plus 10 bars.

10. Moteur à combustion interne (1) destiné à fonctionner avec un mélange composé d'ammoniac et d'éther diméthylique ou les contenant, comprenant :
un réservoir de carburant (2) pour recevoir le mélange à l'état liquide ou gazeux à une surpression, de préférence à une surpression d'au moins 5 bars, de manière davantage préférée 8 bars, et de manière particulièrement préférée 9 bars, et à une surpression d'au plus 60 bars, de manière davantage préférée 20 bars, et de manière particulièrement préférée 10 bars, et
une conduite d'alimentation en carburant (3) qui relie le réservoir de carburant (2) à une chambre de combustion (4) du moteur à combustion interne (1) et sert à introduire le mélange se trouvant dans le réservoir de carburant (2) dans la chambre de combustion (4),
**caractérisé par**
une unité de séparation (5) reliée au réservoir de carburant (2) pour séparer les constituants du mélange en ammoniac pur et en éther diméthylique pur.

11. Moteur à combustion interne (1) selon la revendication 10 précédente, avec en outre un réservoir (6) pour l'éther diméthylique, qui est approvisionné par l'unité de séparation (5) et présente une conduite de sortie (7) reliée à la conduite d'alimentation en carburant (3).

12. Moteur à combustion interne (1) selon l'une quelconque des revendications 10 ou 11 précédentes, où la quantité d'éther diméthylique à introduire dans la conduite d'alimentation en carburant (3) peut être régulée par l'intermédiaire d'une soupape d'alimentation (8).

13. Moteur à combustion interne (1) selon l'une quelconque des revendications 10, 11 ou 12 précédentes, avec en outre un réservoir (9) pour l'ammoniac, qui est approvisionné par l'unité de séparation (5) et présente une conduite de sortie (11) reliée à un catalyseur (10), notamment un catalyseur SCR, où le catalyseur (10) sert à purifier un gaz d'échappement émis par la chambre de combustion (4), de préférence en ce qui concerne les émissions de NOₓ.

14. Moteur à combustion interne (1) selon l'une quelconque des revendications 10 à 13 précédentes, perfectionné avec les caractéristiques de la revendication 11, en outre avec une unité de commande qui est conçue pour, afin d'exécuter un processus de combustion dans la chambre de combustion (4), injecter d'abord l'éther diméthylique obtenu par l'intermédiaire de l'unité de séparation (5) afin de former une pré-injection auto-inflammable à l'aide de laquelle s'effectue une inflammation du mélange injecté ensuite.
